# EUROPÄISCHE PATENTSCHRIFT

(11) **EP 1 122 206 B1**
(45) Veröffentlichungstag und Bekanntmachung des Hinweises auf die Patenterteilung: **21.07.2004**
(21) Anmeldenummer: 01102598.8
(22) Anmeldetag: 06.02.2001
(51) Int. Cl.: B66F 9/08, B66F 9/075

(54) **Hubgerüst mit Anschlag**
Mast with stop
Mât avec butée

(30) Priorität: 07.02.2000 DE 10005317
(43) Veröffentlichungstag der Anmeldung: 08.08.2001
(73) Patentinhaber: STILL GMBH, D-22113 Hamburg (DE)
(72) Erfinder: Gaffke, Heinz, 22451 Hamburg (DE); Arndt, Michael, Dipl.-Ing., 22457 Hamburg (DE)
(74) Vertreter: Kasseckert, Rainer

(56) Entgegenhaltungen:
- US-A- 4 276 961
- US-A- 4 690 610
- US-A- 5 230 600

## Beschreibung

Die Erfindung betrifft ein Hubgerüst, das mindestens eine vertikal bewegbare Lastaufnahmeeinrichtung aufweist mit mindestens einem Anschlag, der den Bewegungsweg der Lastaufnahmeeinrichtung begrenzt.

Im Stand der Technik bekannte Hubgerüste weisen in der Regel einen aus mehreren Teilen bestehenden Anschlag auf. Eine Anschlagplatte wird durch Unterlegen von ein oder mehreren Nachstellplatten in der Höhe verstellt. Der Anschlag ist vor allem als Begrenzung der Absenkbarkeit der Lastaufnahmeeinrichtung notwendig. Der Anschlag muß höhenverstellbar sein, da durch Abnützung der Reifen, durch Wechsel der Bereifungsart oder z.B. durch den Einsatz verschiedener Lastaufnahmeeinrichtungen eine Notwendigkeit der Anpassung des minimalen Abstands zum Boden, sowie ggf. zur Decke, besteht. Diese Anpassung ist jedoch mit den herkömmlich gestalteten Anschlägen arbeits- und zeitintensiv, da die mitgeführten Nachstellplatten zunächst aus ihrer Transportposition ausgebaut werden müssen. Dann müssen sie unter der Anschlagplatte angebracht werden. Und erst nach diesen Arbeitsschritten kann der Betrieb des Hubgerüsts wieder aufgenommen werden. Insbesondere tritt die Notwendigkeit zur Ein- und Nachstellung der Höhe des Anschlags bei Hubgerüsten für Flurförderzeuge auf.

In der US 4 276 961 ist eine Anordnung gezeigt, bei Hubgerüsten ein Anschlagteil zur Begrenzung der Vertikalbewegung eines Lastaufnahmemittels am Hubmast oder am Gabelträger mittels eines horizontal angebrachten Bolzens fest zu installieren. Dabei ist jedoch lediglich eine einzige Anschlagsposition möglich und zu einer Verstellung des Anschlagteils muss dieses komplett demontiert und durch ein anderes Teil ersetzt werden. Die Verwendung eines einteiligen Anschlags, der durch eine Schraube gebildet wird, ist für eine vertikale Anordnung nicht geeignet, da bei den zu erwartenden Beanspruchungen in Form von schweren Lasten und häufigen Berührungen keine hinreichende Wirkung bei gleichzeitig guter Haltbarkeit und Verstellbarkeit erzielt werden kann.

Der Erfindung liegt die Aufgabe zugrunde, eine Vorrichtung zur Verfügung zu stellen, die das Einstellen und Nachstellen der Höhe des Anschlags auf einfache Weise ermöglicht. Neben einer Vereinfachung der Montage und des Nachstellens im Vergleich mit den herkömmlichen Vorrichtungen ist es Aufgabe der Erfindung, diese Vorrichtung einfach aufgebaut, wartungsfreundlich und kostengünstig zu gestalten.

Die erfindungsgemäße Lösung der Aufgabe besteht darin, daß jeder Anschlag mindestens ein in verschiedene Positionen drehbares Anschlagteil aufweist, wobei die verschiedenen Positionen unterschiedlichen Bewegungswegbegrenzungen entsprechen und der Abstand von der Drehachse zu den Begrenzungsflächen des Anschlagteils gemessen in einer Ebene senkrecht zur Drehachse in wenigstens zwei verschiedenen Raumrichtungen verschieden groß ist. Die Höhe des Anschlags ist durch Drehen eines diese Merkmale aufweisenden Anschlagteils in die entsprechenden, unterschiedliche Abstände aufweisenden Positionen verstellbar.

Gemäß einer in beiden Fällen zweckmäßigen Ausführungsform weist das Hubgerüst zwei Hubgerüstsäulen auf, wobei an jeder Hubgerüstsäule genau ein Anschlagteil befestigbar ist. Das erfindungsgemäße Hubgerüst ist besonders für Flurförderzeuge geeignet. Die beiden Anschlagteile sind bevorzugt an den beiden Säulen des Masts, insbesondere des Fahrmasts eines Flurförderzeugs, befestigbar. Gemäß einer anderen vorteilhaften Ausführungsform der Erfindung sind die beiden Anschlagteile am Gabelträger eines Flurförderzeugs befestigbar.

Bevorzugt ist das Anschlagteil um ein zur Befestigung am Hubgerüst vorgesehenes Verbindungsstück drehbar. Besonders bevorzugt ist das Verbindungsstück als zylinderförmiges Bauteil, insbesondere als Schraube oder Bolzen, ausgebildet.

Die Erfindung weist als Vorteile eine starke Vereinfachung der Ein- und Verstellung der Höhe des Anschlags, eine Reduzierung des Teilevolumens und der Teilevielfalt des Anschlags, sowie eine damit einhergehende Reduzierung der Kosten auf.

Im folgenden soll die Erfindung anhand eines in den Figuren schematisch dargestellten Ausführungsbeispiels näher erläutert werden. Die Figuren zeigen ein erfindungsgemäßes Hubgerüst, im einzelnen zeigen:
- Figur 1: eine Seitenansicht in Schnittdarstellung mit einem Anschlagteil 1 in Grundstellung,
- Figur 2: eine Frontalansicht mit dem Anschlagteil 1 in Grundstellung,
- Figur 3: eine Seitenansicht in Schnittdarstellung mit dem Anschlagteil 1 in einer ersten der möglichen Nachstellpositionen,
- Figur 4: eine Frontalansicht mit dem Anschlagteil 1 in der ersten Nachstellposition,
- Figur 5: eine Seitenansicht in Schnittdarstellung mit dem Anschlagteil 1 in einer zweiten möglichen Nachstellposition,
- Figur 6: eine Frontalansicht mit dem Anschlagteil 1 in der zweiten Nachstellposition.

Die Figuren 1 bis 6 zeigen ein erfindungsgemäßes Hubgerüst in Teildarstellung mit drei verschiedenen Positionen des Anschlagteils, jeweils in Frontalansicht mit einem Ausbruch zur Darstellung des Anschlagteils und in Schnittdarstellung von der Seitenansicht. Die Figuren 1 und 2 zeigen das Anschlagteil 1 in Grundstellung, die Figuren 3 und 4 in einer ersten möglichen Nachstellposition und die Figuren 5 und 6 in einer zweiten möglichen Nachstellposition. Die folgenden Merkmale sind in allen sechs Figuren dargestellt:

Ein erfindungsgemäßes Anschlagteil 1 ist über ein Kraftaufnahmeteil 2 am Fahrmast 3 befestigt, welcher relativ zu einem Standmast 7 in vertikaler Richtung bewegbar ist. Darüber hinaus ist ein mit dem Gabelträger 4 verbundener Klotz 5 vorgesehen, der bei einer Absenkung des Gabelträgers 4 auf seine minimal einstellbare Höhe über dem Boden am Anschlagteil 1 anschlägt. Dadurch wird der Bewegungsweg des Gabelträgers nach unten wirksam begrenzt. Das Anschlagteil 1 ist in diesem Beispiel so geformt, daß die Höhe des Anschlags durch Drehung des Anschlagteils 1 um jeweils 90° auf unterschiedliche Niveaus einstellbar ist. Die in den Figuren 1 und 2 gezeigte Grundstellung des Anschlagteils 1 geht durch Drehung um 90° in die in den Figuren 3 und 4 gezeigte erste Nachstellposition über. Durch eine weitere Drehung um 90° ist die zweite Nachstellposition erreichbar, wie sie in den Figuren 5 und 6 gezeigt ist.

Das Anschlagteil 1 weist in diesem Beispiel eine im wesentlichen quaderförmige Form mit einer Aussparung auf, durch die ein Absatz gebildet wird, der die Kraft, die auf den Anschlag wirkt, auf das Kraftaufnahmeteil 2 und somit auf den Fahrmast 3 überträgt. Das so gestaltete Anschlagteil 1 weist eine exzentrische Bohrung auf, durch die hindurch eine Schraube 6 das Anschlagteil 1 am Kraftaufnahmeteil 2 befestigt. Die Schraube 6 bildet die Drehachse, um die das Anschlagteil 1 drehbar ist. Der maximale Verstellweg der Höheneinstellung des Anschlags kann wie folgt ermittelt werden: Vom größten Abstand der Drehachse zu einer zur Drehachse parallelen Seitenfläche des im wesentlichen quaderförmigen Anschlagteils 1 wird der kleinste Abstand der Drehachse zu einer solchen Seitenfläche subtrahiert. Die Differenz stellt den maximal möglichen Verstellweg der Höheneinstellung des Anschlags dar.

Es existieren eine Reihe weiterer zweckmäßiger Ausführungsformen der Erfindung. Beispielhaft sei hier genannt, daß es eine ebenfalls vorteilhafte Variante darstellt, das Anschlagteil mit dem Gabelträger sowie den Klotz mit dem Fahrmast zu verbinden. Auch gibt es viele Geometrien, die sich als Form für das Anschlagteil eignen.

## Patentansprüche

1. Hubgerüst, das mindestens eine vertikal bewegbare Lastaufnahmeeinrichtung aufweist, mit mindestens einem Anschlag, der den Bewegungsweg der Lastaufnahmeeinrichtung begrenzt, **dadurch gekennzeichnet, daß** jeder Anschlag mindestens ein in verschiedene Positionen drehbares Anschlagteil (1) aufweist, wobei die verschiedenen Positionen unterschiedlichen Bewegungswegbegrenzungen entsprechen und der Abstand von der Drehachse zu den Begrenzungsflächen des Anschlagteils (1) gemessen in einer Ebene senkrecht zur Drehachse in wenigstens zwei verschiedenen Raumrichtungen verschieden groß ist.

2. Hubgerüst nach Anspruch 1, **dadurch gekennzeichnet, daß** das Hubgerüst zwei Hubgerüstsäulen aufweist, wobei an jeder Hubgerüstsäule genau ein Anschlagteil (1) befestigbar ist.

3. Hubgerüst nach Anspruch 1 oder 2, **dadurch gekennzeichnet, daß** das Anschlagteil (1) um ein zur Befestigung am Hubgerüst vorgesehenes Verbindungsstück drehbar ist.

4. Hubgerüst nach Anspruch 3, **dadurch gekennzeichnet, daß** das Verbindungsstück als zylinderförmiges Bauteil, insbesondere als Schraube (6) oder Bolzen, ausgebildet ist.

## Claims

1. Mast, which has at least one vertically movable load-lifting device, having at least one stop which limits the movement travel of the load-lifting device, **characterized in that** each stop has at least one stop part (1) which can be rotated into various positions, the various positions corresponding to various movement travel limits and the distance of the axis of rotation from the limiting surfaces of the stop part (1), as measured in a plane at right angles to the axis of rotation, being of a different size in at least two different spatial directions.

2. Mast according to Claim 1, **characterized in that** the mast has two mast columns, it being possible for exactly one stop part (1) to be fixed to each mast column.

3. Mast according to Claim 1 or 2, **characterized in that** the stop part (1) can be rotated about a connecting piece provided to be fixed to the mast.

4. Mast according to Claim 3, **characterized in that** the connecting piece is formed as a cylindrical component, in particular as a screw (6) or bolt.

## Revendications

1. Mât, qui présente au moins un dispositif de réception de charge déplaçable verticalement, avec au moins une butée qui limite la course de déplacement du dispositif de réception de charge, **caractérisé en ce que** chaque butée présente au moins une partie de butée (1) pouvant tourner dans diverses positions, les diverses positions correspondant à différentes limitations de la course de déplacement, et la distance de l'axe de rotation aux faces de limitation de la partie de butée (1), mesurée dans un plan perpendiculaire à l'axe de rotation, ayant une valeur différente dans au moins deux directions spatiales différentes.

2. Mât selon la revendication 1, **caractérisé en ce que** le mât présente deux colonnes de mât, une partie de butée (1) pouvant être fixée exactement sur chaque colonne de mât.

3. Mât selon la revendication 1 ou 2, **caractérisé en ce que** la partie de butée (1) peut tourner autour d'une pièce de connexion prévue pour être fixée sur le mât.

4. Mât selon la revendication 3, **caractérisé en ce que** la pièce de connexion est réalisée sous forme de composant cylindrique, notamment sous forme de vis (6) ou de boulon.
